# EUROPÄISCHE PATENTSCHRIFT

(11) **EP 0 261 273 B1**
(45) Veröffentlichungstag und Bekanntmachung des Hinweises auf die Patenterteilung: **27.12.1990**
(21) Anmeldenummer: 86113278.5
(22) Anmeldetag: 26.09.1986
(51) Int. Cl.: B23P 25/00, C21D 10/00

(54) **Verfahren zum Betreiben einer Maschine zum Entspannen von Werkstücken durch Vibration**
Method for the operation of a machine for stress relief by vibration
Méthode d'opération d'un dispositif de relaxation par vibration

(43) Veröffentlichungstag der Anmeldung: 30.03.1988
(73) Patentinhaber: VSR Martin Engineering GmbH, D-6200 Wiesbaden (DE)
(72) Erfinder: Schneider, Dietmar, D-6229 Schlangenbad-Georgenborn (DE)
(74) Vertreter: Grünecker, Kinkeldey, Stockmair & Schwanhäusser Anwaltssozietät

(56) Entgegenhaltungen:
- DE-U- 7 005 792
- GB-A- 2 088 269
- US-A- 3 677 831
- US-A- 4 402 222
- US-A- 4 446 733

## Beschreibung

Die Erfindung bezieht sich auf eine Maschine zum Entspannen von Werkstücken, bei dem das Werkstück Vibrationen ausgewählter Drehzahlwerte eines Vibrators unterworfen wird und bei dem die Auswahl der Drehzahlwerte des Vibrators aus einer Messung entnommen wird, welche das Schwingverhalten des Werkstücks bei Anregung durch den Vibrator wiedergibt.

Das obige Verfahren ist ausführlich beschrieben in der DE-U 7 005 792 oder der US-PS 3 677 831. Zur Entspannung von Werkstücken arbeitet man üblicherweise mit Drehzahlen des Vibrators von 1.200 bis 6.000 U/min oder auch bis 12.000 U/min, was Erregerfrequenzen von 20 - 100 Hz bzw. 200 Hz entspricht, wobei über diesen Arbeitsbereich zunächst in einem Meßlauf diejenigen Drehzahlen bzw. Frequenzen festgestellt werden, bei denen das Werkstück zu starken Schwingungen neigt. Das Schwingverhalten wird meist durch einen am Werkstück befestigten Beschleunigungsmesser festgestellt. Zur Entspannung wird das Werkstück anschließend einer Behandlung durch den Vibrator bei Drehzahlen unterworfen, bei denen das Werkstück im vorangegangenen Meßlauf Resonanzfrequenzen aufwies. Bei kompliziert aufgebauten Werkstücken existieren meist soviele Spitzen bzw. Maxima im Beschleunigungswerte/Drehzahl-Diagramm, daß man für die Auswahl der Drehzahlen des Vibrators für die Entspannungsbehandlung eine Auswahl treffen muß, wobei man üblicherweise nur diejenigen Drehzahlen mit deutlich ausgeprägten Spitzen herausgreift. Es tritt dabei nicht selten der Fall auf, daß einzelne der deutlich ausgeprägten Spitzen lediglich Oberwellenschwingungen einer Grundfrequenz darstellen, sodaß bei ihnen eine Entspannungsbehandlung nicht erforderlich ist, wenn bereits bei der zugehörigen Grundfrequenz gearbeitet wurde. Darüberhinaus sind häufig gerade die für die Entspannung wesentlichen Frequenzen im noch nicht entspannten Werkstück so wenig deutlich ausgeprägt, daß sie im Beschleunigungwerte/Drehzahl-Diagramm bei der Suche nach stark ausgeprägten Spitzen nicht zur Auswahl kommen. Es ist zwar bekannt, daß die im mikroskopischen Bereich liegenden Eigenspannungen nicht unmittelbar durch die Arbeitsfrequenzen des Vibrators, sondern durch deren Oberwellen entspannt werden, jedoch verließ man sich bisher darauf, daß im Meßlauf bei Erregung einer solchen Oberwelle auch im Arbeitsbereich des Vibrators eine deutlich ausgeprägte Spitze auftritt. Häufig bleiben jedoch solche Spitzen wenig ausgeprägt und werden bei der Auswahl der stark ausgeprägten Spitzen nicht erfaßt, wodurch die tatsächliche Entspannung des Werkstücks meist weit unter der optimalen Entspannung zurückbleibt.

Der vorliegenden Erfindung liegt die Aufgabe zugrunde, ein Verfahren zum Betreiben einer Maschine der eingangs genannten Art anzugeben, bei dem der optimale Grad der Entspannung gezielter als mit bisherigen Verfahren annäherbar ist.

Diese Aufgabe wird durch die kennzeichnenden Merkmale des Anspruchs 1 dadurch gelöst, daß zu den einzelnen Drehzahlwerten des Vibrators in seinem Arbeitsbereich (z. B. 1.200 bis 6.000 U/min bzw. 20 bis 100 Hz) in einem definierten Oberwellenbereich (z. B. 100 bis 2.000 Hz) die jeweiligen Oberwellen derjenigen Schwingungen ermittelt werden, in denen im Arbeitsbereich Resonanzen oder dergleichen stabile Schwingungszustände auftreten, und daß zur Entspannung des Werkstücks diejenigen Drehzahlwerte des Vibrators in seinem Arbeitsbereich ausgewählt werden, die für eine Häufung von Oberwellen im definierten Oberwellenbereich ursächlich sind.

Der vorliegenden Erfindung liegt die Erkenntnis zugrunde, daß die Verteilung der Oberwellen der sich in einem Werkstück aufgrund der Vibratorerregung ausbreitetenden Schwingungen eine wesentliche bessere Auskunft darüber liefert, bei welchen Erregerfrequenzen des Vibrators in seinem Arbeitsbereich entspannt werden soll, als die im Arbeitsbereich selbst auftretenden Spitzen. Werkstücke müssen nicht sehr komplex aufgebaut sein, um eine Vielzahl von stabilen Schwingungszuständen aufzuweisen, die weit außerhalb des Frequenzbereichs liegen, in denen der Vibrator betrieben wird. Durch die Analyse des Oberwellenbereichs für die einzelnen Vibratordrehzahlen, bei denen das Werkstück zu stabilen Schwingungen neigt, erhält man Auskunft darüber, welche Vibratordrehzahlen zu einer Häufung von Schwingungen im Oberwellenbereich führt und welche Arbeitsdrehzahlen des Vibrators für die Entspannung wesentlich sind. Als wesentlich sind diejenigen Arbeitsschwingungen des Vibrators anzusehen, die zu einer möglichst hohen Anzahl von Erregungen im Oberwellenbereich führen.

Zur Ermittlung der Häufung von Oberwellen im definierten Oberwellenbereich kann man zwei unterschiedliche Wege gehen. Gemäß Anspruch 2 werden im Arbeitsbereich des Vibrators die Resonanzen bzw. die ihnen ähnlichen sonstigen stabilen Schwingungszustände festgestellt, und es werden zu den ermittelten Spitzen im Schwingungsverhalten die zugehörigen Oberwellen rechnerisch ermittelt. Es wird dann aus diesen rechnerisch ermittelten Oberwellenwerten festgestellt, welche der Werte aus dem Arbeitsbereich des Vibrators für eine Häufung von Oberwellen ursächlich sind.

In einer Alternative zu Anspruch 2 werden gemäß Anspruch 3 die Oberwellen meßtechnisch ermittelt. Hier kann man mit üblichen Methoden der Frequenzanalyse vorgehen, indem das Werkstück beispielsweise über den Vibrator mit kontinuierlich ansteigender Drehzahl oder auch in kleinen Drehzahlschritten erregt wird oder auch ein definierter Stoß auf das Werkstück ausgeübt wird, um die Oberwellenschwingungen zu ermitteln.

In der bevorzugten Weiterbildung des Verfahrens nach Anspruch 4 werden die Amplituden der gemessenen Oberwellen als zusätzliches Auswahlkriterium herausgezogen. Je höher die Amplitude umso mehr ist die zu dieser Oberwelle gehörende Arbeitsfrequenz zur Vibratorentspannung geeignet. In dem Verfahren nach Anspruch 4 wird deshalb die Häufung der Oberwellen mit der jeweiligen Amplitude korreliert, beispielsweise multipliziert, um dann aus dem so gewonnenen Diagramm die Auswahl zu treffen.

Im Anspruch 5 ist eine bevorzugte Weiterbildung angegeben, die zu einer weiteren Optimierung der Auswahl der Drehzahlwerte des Vibrators für die Entspannung führt. Dieses Verfahren läßt sich sowohl bei der rechnerischen Ermittlung der Oberwellen (Anspruch 2), als auch bei ihrer meßtechnischen Ermittlung (Anspruch 3) anwenden. Das Verfahren nach Anspruch 5 eignet sich insbesondere für die Auswertung durch einen Rechner. Durch die Aufteilung des Oberwellenbereichs in einander benachbarte Fenster mit einer definierten Bandbreite von beispielsweise jeweils 7 Hz, erhält man eine unmittelbare Aussage darüber, in welchen Frequenzbereichen Oberwellen gehäuft auftreten. Da die statistische Verteilung der Oberwellen im Oberwellenbereich nicht gleichmaßig ist, sondern bei relativ niedrigen Werten ein Maximum aufweist, erhält man eine verbesserte Aussage über die Häufung von Oberwellen, wenn das dem Werkstück zugeordnete Ergebnis der Verteilung der Oberwellen mit der statistischen Verteilung verglichen wird, um festzustellen, in welchen Oberwellenbereichen tatsächlich gegenüber der statistischen Verteilung eine Häufung von Oberwellen auftritt.

Die Weiterbildung gemäß Anspruch 6 führt zu einer noch besseren Optimierung der Auswahl der Drehzahlwerte des Vibrators, da nicht nur eine Häufung von Oberwellen im Oberwellenbereich berücksichtigt wird, sondern darüberhinaus auch noch nach dem Kriterium ausgewählt wird, daß diejenigen Drehzahlwerte des Vibrators bevorzugt werden, die möglichst viele Oberwellenbereiche mit Häufungen von Oberwellen erregen.

In dem Verfahren nach Anspruch 7 werden die weiteren Drehzahlwerte zur Vibratorentspannung aus der Rangfolge der Drehzahlwerte ermittelt, die jeweils die höchste Zahl von ausgewählten Fensterbereichen mit Oberwellen versorgt haben.

Im Gegensatz zu dem Auswahlkriterium nach Anspruch 7 wird bei dem Auswahlkriterium nach Anspruch 8 so vorgegangen, daß diejenigen Oberwellen, die aus bereits ausgewählten Drehzahlwerten des Vibrators resultieren, keine Berücksichtung mehr finden. Es wird also jeweils ein Drehzahlwert ausgewählt, und es werden dann die ausgewählten Fe nsterbereiche neu festgelegt. Da diejenigen Oberwellen, die zu der bereits ausgewählten Drehzahl gehören, keine Berücksichtigung mehr finden, fallen damit eventuell vorher ausgewählt gewesene Fensterbereiche weg, und es wird aus den verbleibenden bzw. neu ausgewählten Fensterbereichen jeweils die nächste Arbeitsdrehzahl des Vibrators ausgewählt.

Anspruch 9 gibt unterschiedliche Möglichkeiten an, das Meßdiagramm festzulegen, von dem aus die Oberwellen bestimmt werden. In der Praxis hat man sich bisher üblicherweise des Beschleunigungwerte/Drehzahl-Diagramms bedient. Bei Anregung des Werkstücks durch den Vibrator wird am Werkstück zur Erfassung des Schwingungsverhaltens mindestens ein Beschleunigungsmesser angebracht, der relativ gut angibt, auf welchem Frequenzen die bevorzugten Schwingungen des Werkstücks liegen. Statt eines solchen Beschleunigungswerte/Drehzahl-Diagramms, kann man sich auch eines Amplituden/Drehzahl-Diagramms bedienen oder eines Verzerrungsfaktor/Drehzahl-Diagramms. Das Verzerrungsfaktor/Drehzahl-Diagramm hat den Vorteil, daß es nicht wie das Beschleunigungswerte/Drehzahl-Diagramm mit steigenden Frequenzen einen quadratischen Anstieg aufweist, sondern, abgesehen von den darin enthaltenen Spitzen einen über der Drehzahl konstanten Verlauf hat.

Anhand von in der Zeichnung dargestellten Schemaskizzen wird die Erfindung im folgenden näher erläutert. Es zeigen:
Fig. 1 ein Beispiel eines Beschleunigungswerte/Drehzahl-Diagramms eines Werkstücks;
Fig. 2 ein vereinfachtes Schaubild eines Beschleunigungswerte/Drehzahl-Diagramms mit zugeordnetem Oberwellendiagramm, und
Fig. 3 eine stark vereinfachte Darstellung der Zuordnung der Oberwellen von zwei Fensterbereichen aus dem Oberwellenbereich zu den zu selektierenden Arbeitsdrehzahlen des Vibrators.

In Fig. 1 ist ein typisches Beschleunigungswerte/Drehzahl-Diagramm eines Werkstücks über einem Drehzahlbereich von 1.200 bis 4.800 U/min dargestellt. Dieses Diagramm zeigt eine Vielzahl von Maxima bzw. Spitzen, bei denen erhöhte Beschleunigungswerte mit der zugehörigen Drehzahl dargestellt werden. Diese Spitzen müssen nicht notwendigerweise auf Resonanzschwingungen mit der Frequenz der Anregung durch den Vibrator zurückzuführen sein, wenn der Beschleunigungsmesser auch für höhere Frequenzen empfindlich ist. In diesem Fall mißt der Beschleunigungsmesser auch Beschleunigungen von Schwingungen mit Frequenzen außerhalb des Arbeitsbereichs. Es kann durchaus vorkommen, daß das Werkstück bei der Anregungsfrequenz von beispielsweise 40 Hz nur unwesentlich schwingt, der Beschleunigungsmesser aber trotzdem dort einen relativen hohen Wert anzeigt. Dies ist ein Zeichen dafür, daß das Werkstück dann bei den bei 40 Hz entstehenden Oberwellen stark schwingt.

In Fig. 2a ist stark vereinfacht ein Fig. 1 entsprechendes Beschleunigungswerte/Drehzahl-Diagramm dargestellt. In dem hier beschriebenen bevorzugten Ausführungsbeispiel des erfindungsgemäßen Verfahren wird zunächst dieses Diagramm erstellt, indem das Werkstück durch den Vibrator mit zunehmenden Drehzahlen des Vibrators in Schwingungen versetzt und das Beschleunigungs-Antwort-Verhalten in Form dieses Diagramms festgehalten wird. In dem hier beschriebenen Ausführungsbeispiel wird der Vibrator beginnend mit einer Drehzahl von 1.200 U/min bis 6.000 U/min und einer Schrittweite von 20 bis 30 U/min betätigt und jeweils der zugehörige Beschleunigungswert festgehalten. In dem vereinfachten Schaubild nach Figur 2a werden dabei drei Spitzen bzw. Maxima bei 30 Hz, 70 Hz und 95 Hz festgestellt. Diesem Beschleunigungswerte/Drehzahl-Diagramm ist das in Figur 2b dargestellte Oberwellendiagramm zugeordnet, in dem ein Oberwellenbereich von 100 Hz bis 2.000 Hz definiert ist. Zu sämtlichen festgestellten Spitzen im Beschleunigungswerte/Drehzahl-Diagramm bzw. den zugehörigen Anregungsfrequenzen werden' nun die Oberwellen errechnet, wobei zur Berechnung der Oberwellen die Anregungsfrequenz mit jeweils fortlaufenden ganzen Zahlen multipliziert wird. Für das hier angenommene Beispiel von Spitzen im Beschleunigungswerte/Drehzahl-Diagramm bei 30 Hz, 70 Hz und 95 Hz ergeben sich im definierten Oberwellendiagramm von 100 Hz bis 2.000 Hz folgende Oberwellen:
30 Hz x 2 = 60 Hz (ungültig, da nicht im
30 Hz x 3 = 90 Hz definierten Oberwellenbereich)
30 Hz x 4 = 120 Hz
30 Hz x 5 = 150 Hz
30 Hz x 6 = 180 Hz
30 Hz × 7 = 210 Hz
30 Hz x 8 = 240 Hz
30 Hz x 9 = 270 Hz
30 Hz x 10 = 300 Hz
30 Hz x 11 = 330 Hz
30 Hz x 12 = 360 Hz
30 Hz x 13 = 390 Hz
30 Hz x 14 = 420 Hz
30 Hz x 15 = 450 Hz

Es werden bevorzugt nur die ersten 15 bis 18 Harmonischen berücksichtigt, sodaß die für 30 Hz Anregungsfrequenz höchste zu berücksichtigende Oberwelle bei 450 Hz liegt. In Figur 2b sind zur vereinfachten Darstellung jeweils nur die 5., 10. und 15. Harmonische eingetragen.
70 Hz x 2 = 140 Hz
70 Hz × 3 = 210 Hz
70 Hz x 4 = 280 Hz
70 Hz x 5 = 350 Hz
70 Hz x 6 = 420 Hz
70 Hz x 7 = 490 Hz
70 Hz x 8 = 560 Hz
70 Hz x 9 = 630 Hz
70 Hz x 10 = 700 Hz
70 Hz x 11 = 770 Hz
70 Hz x 12 = 840 Hz
70 Hz × 13 = 910 Hz
70 Hz x 14 = 980 Hz
70 Hz x 15 = 1050 Hz
95 Hz x 2 = 190 Hz
95 Hz x 3 = 285 Hz
95 Hz x 4 = ₃₈₀ Hz
95 Hz × 5 = 475 Hz
95 Hz x 6 = 570 Hz
95 Hz x 7 = 665 Hz
95 Hz x 8 = 760 Hz
95 Hz x 9 = 855 Hz
95 Hz x 10 = 950 Hz
95 Hz x 11 = 1045 Hz
95 Hzx 12 = 1140 Hz
95 Hz x 13 = 1235 Hz
95 Hz x 14 = 1330 Hz
95 Hz x 15 = 1425 Hz

Im Oberwellendiagramm sind im Bereich von 100 Hz bis 2.000 Hz einander benachbarte Fenster mit einer Frequenzbreite von 6 Hz definiert. Es sind also (2.000 -100) : 6 = 317 Fenster festgelegt und es wird diejenige Anzahl von Oberwellen in jedem Fenster ermittelt, die aus den Drehzahlen des Beschleunigungswerte/Drehzahl-Diagramms, bei denen Spitzen auftreten, resultieren. Zum Beispiel fällt die 5. Oberwelle der 30 Hz-Vibratorschwingung von 150 Hz in das 9. Fenster, welches definiert ist von 148 Hz bis 154 Hz. Als Ergebnis dieses ersten Verfahrenschrittes erhält man in jedem Fensterbereich eine dem Werkstück eigene Anzahl von in den jeweiligen Fensterbereich gefallenen Oberwellen.

Die Fensterbereiche werden nun geordnet nach der Anzahl von Oberwellen, die in sie gefallen sind. In einem noch relativ einfachen Verfahren wählt man nun aus einer sehr kleinen Zahl von Fenstern mit den höchsten Anzahlen von in sie gefallenen Oberwellen, die zugehörigen Basisfrequenzen aus dem Beschleunigungswerte/Drehzahl-Diagramm aus und benutzt diese Drehzahlen zur Vibrationsentspannung.

In Figur 2b ist mit 1 ein Kurvenzug bezeichnet, der die statistische Oberwellenverteilung wiedergibt. Unter der statistischen Oberwellenverteilung ist diejenige gemeint, die sich ergibt, wenn man dieselbe Oberwellenberechnung wie oben durchführt, jedoch nicht von den Frequenzen ausgeht, bei denen sich im Werkstück Spitzen ergeben, sondern eine konstante Schrittbreite von beispielsweise 1 Hz zugrunde liegt. Wie diese Kurve zeigt, ist die statistische Verteilung nicht konstant über den Oberwellenbereich, sondern weist ein Maximum auf. Man erhält eine Verbesserung des obigen Verfahrens, wenn man die Anzahl der Oberwellen in den einzelnen Fensterbereichen gegenüber dieser statistischen Verteilung normiert, bevor man die Fensterbereiche in ihrer Rangfolge ordnet.

Obwohl mit den obigen Verfahren bereits gegenüber den bekannten Verfahren wesentlich verbesserte Ergebnisse erzielt werden, kommt man zu einer noch gesteigerten Optimierung der Entspannung eines Werkstücks durch folgende Verfahrensergänzung. Es werden wie oben beschrieben wieder ausgehend von den Spitzen im Beschleunigungswerte/Drehzahl-Diagramm die Anzahlen der Oberwellen in den einzelnen Fensterbereichen festgestellt, wobei gegebenenfalls mit der statistischen Verteilung normiert wird. Anschließend wird wieder die Rangfolge der Fensterbereiche festgelegt, und es werden beispielsweise von den insgesamt 317 Fensterbereichen die ranghöchsten 100 ausgewählt. Von diesen ausgewählten 100 Fensterbereichen werden nun die Oberwellen, die diese Fensterbereiche zur Auswahl gebracht haben, einer weiteren Untersuchung unterzogen, indem für jeden dieser 100 Fensterbereiche diejenigen Anregungsfrequenzen aus dem Arbeitsbereich des Vibrators zu einer Familie zusammengefaßt werden, die in diesem Fensterbereich Oberwellen erzeugt haben. Eine solche Familie kann aus 2 bis beispielsweise 14 Familienmitgliedern bestehen. Man stellt nun im Arbeitsbereich des Vibrators die Familienmitglieder für alle 100 ausgewählten Fensterbereiche zusammen und bestimmt in einer Prioritätsliste die Reihenfolge der Familienmitglieder nach der Zahl ihrer "Verwandtschaftsgrade". In den Fig. 3a, 3b wird verdeutlicht, was mit dem "Verwandtschaftsgrad" gemeint ist. In Fig. 3b sind zwei Fensterbereiche a und b herausgegriffen, die zu den ausgewählten Fensterbereichen gehören. Mit der zum Fensterbereich a gehörenden Pfeilkette sind diejenigen Frequenzen aus dem Arbeitsbereich gekennzeichnet, die Oberwellen erzeugt haben, welche in den Fensterbereich a fielen, und das Entsprechende ist mit dem Fensterbereich b gemacht. Zur Familie Famₐ gehören die Frequenzen f2, f4, f5 und f7 und zur Familie Fam _{b} die Frequenzen f1, f3, f4 und f6. Wie man aus diesem Schaubild sieht, stellt die Frequenz f4 einen Sonderfall dar, da diese Frequenz f4 sowohl zur Familie Fam ₐ als auch zur Familie Fam_{b} gehört. Diese Familien werden wegen der gemeinsamen Zugehörigkeit dieser Frequenz f4 als verwandt bezeichnet. Die Frequenz f4 hat einen Verwandtschaftsgrad, während alle anderen in Fig. 3 gezeichneten Frequenzen jeweils keinen weiteren Verwandtschaftsgrad haben. Man kann sich leicht vorstellen, daß bei der Vielzahl der in einem Meßprotokoll gemäß Fig. 1 auftretenden Spitzen Familien mit sehr vielen Familienmitgliedern entstehen und dementsprechend auch hohe Verwandtschaftsgrade. In der oben angesprochenen Ordnung der Frequenzen aus dem Arbeitsbereich des Vibrators werden denjenigen Frequenzen die höchsten Prioritäten gegeben, die die größte Zahl von Verwandtschaftsgraden aufweisen. In dem vereinfachten Beispiel nach Fig. 3 würde die Frequenz f4 an rangerster Stelle stehen, während alle anderen (null Verwandschaftsgrade) gleichberechtigt darunterliegen. In der Praxis ergibt sich bei Durchführung dieses Auswahlkriteriums eine sehr differenzierte Liste mit einer Maximalzahl von häufig bis zu 10 Verwandtschaftsgraden. Es werden nun diejenigen Frequenzen des Arbeitsbereiches des Vibrators ausgewählt, die in dieser Liste die höchsten Verwandtschaftsgrade haben.

Bei dem beschriebenen zusätzlichen Auswahlkriterium über die "Familienbildung" wird von der Erkenntnis ausgegangen, daß diejenigen Frequenzen im Arbeitsbereich des Vibrators, die durch die Untersuchungen im Oberwellenbereich (Fensterbildung und Auswahl) zur Auswahl vorgeschlagen werden, die Wesenlicheren sind, die zudem auch noch eine möglichst hohe Anzahl von Verwandtschaftsgraden haben, da jeder Verwandtschaftsgrad bedeutet, daß mit Auswahl von nur einer Frequenz (im obigen Beispiel die Frequenz f4) ein zusätzlicher Oberwellenbereich (die beiden Fensterbereiche a und b) erfaßt wird.

Bei dem oben beschriebenen Verfahren wurde bezüglich des der Entspannung zu unterwerfenden Werkstücks von einem Beschleunigungswerte/Drehzahl-Diagramm ausgegangen, in dem die Maxima ermittelt werden und davon rechnerisch dann die zugehörigen Oberwellen. Es besteht aber auch die Möglichkeit, die im Werkstück tatsächlich auftretenden Oberwellen meßtechnisch zu erfassen und diese meßtechnisch erfaßten Oberwellen dann dem beschriebenen Auswahlkriterium zu unterwerfen. Die meßtechnische Erfassung der Oberwellen kann mit bekannten Methoden der Fourieranalyse oder dergleichen durchgeführt werden. In der Praxis ist es meist ausreichend, für nur wenige Drehzahlen des Vibrators die Oberwellenverteilung festzustellen, da wegen der meist stark nichtlinearen Anregung durch den Vibrator nicht nur Harmonische von der Grundfrequenz entstehen, sondern die Anregung ohnehin in einem relativ breiten Frequenzspektrum erfolgt. Wenn man bei der Messung der Oberwellen das jeweilige Oberwellenspektrum für alle Drehzahlen des Vibrators feststellt, bei denen Spitzen auftreten, kann das obige Verfahren identisch durchgeführt werden und, weil man bei der Messung im Oberwellenbereich auch noch die Amplituden der Oberwellen erhält, können auch diese Amplituden noch in die Optimierung einbezogen werden, wobei man denjenigen Oberwellen natürlich den Vorzug gibt, die zu höheren Amplituden führen. In der Praxis kann man dabei so vorgehen, daß man ein erstes Oberwellendiagramm aufstellt, in dem die Dichte bzw. Häufigkeit der ermittelten Oberwellen pro Oberwellenbandbreite aufgetragen ist und ein zweites Oberwellendiagramm in dem die Amplitudenwerte aufgetragen sind. Durch Verknüpfung dieser beiden Diagramme, beispielweise Multiplikation der über übereinstimmenden Frequenzen liegenden Werte der beiden Digramme erhält man ein drittes Diagramm, das der weiteren Auswertung zugrundegelegt werden kann.

Stellt man allerdings bei der Frequenzanalyse gar kein Beschleunigungswerte/Drehzahl-Diagramm auf, kann natürlich die oben beschriebene Optimierung durch Feststellen des "Verwandtschaftsgrades" nicht durchgeführt werden. Es empfiehlt sich statt dessen hier das Kriterium der gemessenen Amplituden der Oberwellen einzubeziehen.

Statt des in der Praxis üblicherweise benutzten Beschleunigungswerte/Drehzahl-Diagramms kann man natürlich auch ein Amplituden/Drehzahl-Diagramm aufstellen, das auf der Abszisse statt der Beschleunigungswerte die tatsächlichen Amplitudenausschläge des Werkstücks berücksichtigt. Dieses Diagramm ist dem Beschleunigungswerte/Drehzahl-Diagramm recht ähnlich. Ein etwas anderes Diagramm ist das Verzerrungsfaktor/Drehzahl-Diagramm. Der Verzerrungsfaktor kann durch folgende Formel definiert werden:

In dieser Formel bedeuten:
X (₁) = Schwingungsamplitude bei der Anregungsgrundfrequenz,
X (ₖ) = Schwingungsamplitude bei der k-ten Harmonischen zur Grundfrequenz,
L = Begrenzungszahl als ganze Zahl aus f (ₘₐₓ)/F ₀), wobei f (max) die oberste Grenze des definierten Oberwellenbereichs (im obigen Beispiel 2.000 Hz) ist, und
F ₀) die jeweilige Grundfrequenz der Erregung.

Der Verzerrungsfaktor läßt sich über die Analyse des Frequenzspektrums gewinnen, aber auch mit einfachen meßtechnischen Mitteln. Die Frequenzspektrumsanalyse gibt im wesentlichen den Oberwellenanteil einer Schwingung im Verhältnis zum Grundanteil wieder, was ohne weiteres durch eine entsprechende Filteranordnung die für das obige Beispiel bei 100 Hz eine Begrenzung vorsieht, realisiert werden kann. Gegenüber dem Beschleunigungswerte/Drehzahl-Diagramm hat das Verzerrungsfaktor/Drehzahl-Diagramm den Vorteil, daß es keinen so starken Anstieg zu höheren Frequenzen aufweist (auch ohne Resonanzspitzen hat das Beschleunigungswerte/Drehzahl-Diagramm einen quadratischen Anstieg über der Drehzahl.

## Patentansprüche

1. Verfahren zum Betreiben einer Maschine zum Entspannen von Werkstücken, bei dem das Werkstück Vibrationen ausgewählter Drehzahlwerte eines Vibrators unterworfen wird und bei dem die Auswahl der Drehzahlwerte des Vibrators aus einer Messung entnommen wird, welche das Schwingverhalten des Werkstücks bei Anregung durch den Vibrator in seinem Arbeitsbereich (z. B. 20 Hz bis 100 Hz) wiedergibt, dadurch gekennzeichnet, daß zu den einzelnen Drehzahlwerten des Vibrators in seinem Arbeitsbereich in einem definierten Oberwellenbereich (z. B. 100 Hz bis 2.000 Hz) die jeweiligen Oberwellen derjenigen Schwingungen ermittelt werden, in denen im Arbeitsbereich Resonanzen oder dergleichen stabile Schwingungszustände auftreten, und daß zur Entspannung des Werkstücks diejenigen Drehzahlwerte ausgewählt werden, die für eine Häufung von Oberwellen im definierten Oberwellenbereich ursächlich sind.

2. Verfahren nach Anspruch 1, dadurch gekennzeichnet, daß die Oberwellen zu den einzelnen im Arbeitsbereich des Vibrators liegenden Resonanzen (oder dergleichen stabilen Schwingungszuständen) rechnerisch ermittelt werden.

3. Verfahren nach Anspruch 1, dadurch gekennzeichnet, daß die bei einer Anregung im Arbeitsbereich entstehenden Oberwellen meßtechnisch ermittelt werden.

4. Verfahren nach Anspruch 3, dadurch gekennzeichnet, daß als zusätzliches Auswahlkriterium zur Häufung von Oberwellen im definierten Oberwellenbereich die Amplituden der Oberwellen herangezogen werden, indem im Oberwellendichtediagramm die Dichte der Oberwellen mit der jeweiligen Amplitude bewertet, beispielsweise multipliziert wird, und das so erhaltene Diagramm dann zur Auswahl der Arbeitsfrequenzen herangezogen wird.

5. Verfahren nach einem der Ansprüche 1 bis 4, dadurch gekennzeichnet, daß im Oberwellenbereich Fenster des Frequenzbereichs gebildet werden, in denen die dort hineinfallenden Oberwellen gezählt werden, und daß zur Ermittlung der Häufung von Oberwellen diejenigen Fensterbereiche ausgewählt werden, die die höchste Zahl von Oberwellen, gegebenenfalls unter vorheriger Normierung gegenüber der statistischen Verteilung, haben.

6. Verfahren nach Anspruch 5, dadurch gekennzeichnet, daß zu den Oberwellen aus jedem ausgewählten Fensterbereich diejenigen Drehzahlen aus dem Arbeitsbereich des Vibrators festgehalten werden, die für diese Oberwellen ursächlich sind, und daß demjenigen Drehzahlwert des Vibrators der Vorzug gegeben wird, der in einer höheren Anzahl von ausgewählten Fensterbereichen Oberwellen erzeugt hat (Familienbildung).

7. Verfahren nach Anspruch 6, dadurch gekennzeichnet daß als nächster Drehzahlwert derjenige ausgewählt wird, der in der Rangfolge in der jeweils höchsten Anzahl von ausgewählten Fensterbereichen Oberwellen erzeugt hat.

8. Verfahren nach Anspruch 7, dadurch gekennzeichnet, daß zur Auswahl der jeweils nächsten Drehzahl dasselbe Kriterium herangezogen wird, aber unter Ausschluß derjenigen Oberwellen, die bereits zur Auswahl des vorhergenden Drehzahlenwertes bestimmend waren.

9. Verfahren nach einem der Ansprüche 1 bis 8, dadurch gekennzeichnet, daß zur Bestimmung der Resonanzen bzw. dergleichen stabilen Schwingungen bzw. Oberwellen, die am Werkstück auftretenden
Beschleunigungswerte, oder
Verzerrungsfaktoren
zugrunde gelegt werden.

## Revendications

1. Procédé de fonctionnement d'une machine de relaxation de pièces, dans lequel la pièce est soumise à des vibrations obtenues par le choix de la vitesse de rotation d'un vibrateur, et dans lequel le choix des vitesses de rotation du vibrateur est obtenu à partir d'une mesure qui restitue le comportement vibratoire de la pièce lors de l'excitation par le vibrateur dans sa plage de travail (par exemple de 20 Hz à 100 Hz), caractérisé en ce que, pour les valeurs individuelles des vitesses de rotation du vibrateur dans sa plage de travail, dans une plage d'harmoniques définie (par exemple 100 Hz à 2000 Hz), on détermine les harmoniques respecitves des vibrations dans lesquelles surviennent, dans la plage de travail, des résonances ou des états vibratoires stables analogues, et en ce que, pour relaxer la pièce, on choisit les valeurs de vitesse de rotation qui provoquent une accumulation d'harmoniques dans la plage d'harmoniques définie.

2. Procédé selon la revendication 1, caractéri- séen ce que les harmoniques concenrant les résonances isolées (ou les autres états vibratoires stables analogues) qui sont situées dans la plage de travail du vibrateur sont déterminées par calcul.

3. Procédé selon la revendication 1, caractérisé en ce que les ondes harmoniques apparaissant lors d'une excitation dans la plage de travail sont déterminées par une technique de mesure.

4. Procédé selon la revendication 3, caractérisé en ce que l'on utilise comme critère supplémentaire de choix, en sus de l'accumulation d'harmonique, les amplitudes harmoniques dans une plage d'harmoniques définie, en pondérant dans le diagramme de densités d'harmoniques la densité des harmoniques conjointement avec leur amplitude respective, par exemple en les multipliant, et le diagramme ainsi obtenu étant ensuite mis à profit pour sélectionner les fréquences de travail.

5. Procédé selon l'une des revendications 1 à 4, caractérisé en ce que l'on forme dans la zone des harmoniques des fenêtres de plage de fréquences dans lesquelles on effectue le comptage des harmoniques qui s'y manifestent, et que, pour déterminer l'accumulation des harmoniques, on choisit les plages de fenêtres qui présentent le nombre le plus élevé d'harmoniques, le cas échéant en effectuant une normalisation préalable vis-à-vis de la répartition statistique.

6. Procédé selon la revendication 5, caractérisé en ce que pour les harmoniques provenant de chaque plage de fenêtre sélectionnée, on détermine à partir de la plage de travail du vibrateur les vitesses de rotation qui provoquent ces harmoniques et qu'on donne la préférence à la vitesse de rotation du vibrateur qui a provoqué des harmoniques dans un nombre élevé de plages de fenêtres sélectionnées (formation de familles).

7. Procédé selon la revendication 6, caractérisé en ce que l'on choisit la prochaine valeur de rotation selon l'ordre de succession des valeurs d'après le nombre le plus élevé de plages de fenêtres d'harmoniques sélectionnées dans lesquelles elles ont produit des harmoniques.

8. Procédé selon la revendication 7, caractérisé en ce qu'on utilise le même critère pour sélectionner chaque prochaine vitesse de rotation, mais en excluant les harmoniques qui étaient déjà déterminantes pour la sélection des valeurs précédentes de la vitesse de rotation.

9. Procédé selon l'une des revendications 1 à 8, caractérisé en ce que l'on prend pour base les valeurs d'accélération ou les facteurs de dictorsion pour effectuer la détermination des résonances ou des vibrations ou harmoniques analogues stables qui surviennent sur la pièce.

## Claims

1. A method of operating a machine for the stress relieving of workpieces in which the workpiece is subjected to vibrations of selected speeds of a vibrator and in which the selection of the speeds of the vibrator is taken from a measurement which reproduces the vibratory behaviour of the workpiece upon excitation by the vibrator within its operating range (for instance, 20 Hz to 100 Hz), characterised by the fact that for the individual speeds of the vibrator within its operating range, there are determined, within a defined harmonics range (for instance, 100 Hz to 2000 Hz) the harmonics corresponding to those vibrations in the operating range in which resonances or similar stable states of vibration occur and that, for the stress relieving of the workpiece, those speeds are selected which cause an accumulation of harmonics in the defined harmonics range.

2. A method according to Claim 1, characterised by the fact that the harmonics of the individual resonances (or similar stable states of vibration) lying within the operating range of the vibrator are determined by calculation.

3. A method according to Claim 1, characterised by the fact that the harmonics produced upon excitation within the operating range are determined by measurement.

4. A method according to Claim 3, characterised by the fact that as additional criterion of selection for the accumulation of harmonics in the defined harmonics region the amplitudes of the harmonics are used, in that the density of the harmonics in the harmonics density diagram is evaluated with the corresponding amplitude, for instance multiplied thereby, and the diagram thus obtained is then used for the selection of the operating frequencies.

5. A method according to any of Claims 1 to 4, characterised by the fact that within the harmonics region, windows of the frequency range are formed, in which windows the harmonics falling into them are counted and that, for the determination of the accumulation of harmonics, there are selected those window regions which have the largest number of harmonics, possibly with prior standardization with respect to the statistical distribution.

6. A method according to Claim 5, characterised by the fact that for the harmonics from each selected window region there are taken those speeds from the operating range of the vibrator which are causal for the harmonics and that preference is given to that speed of the vibrator which has produced harmonics in a larger number of selected window regions (family formation).

7. A method according to Claim 6, characterised by the fact that as next speed there is selected that value which has produced harmonics in the sequence of the respective largest number of selected window regions.

8. A method according to Claim 7, characterized by the fact that for the selection of the next speed of rotation the same criterion is used but with the exclusion of those harmonics which were alrady determinative for the selection of the preceding speed.

9. A method according to one of Claim 1to 8, characterised by the fact that the acceleration values or distortion factors which occur on the workpiece are used as the basis for the determination of the resonances or similar stable vibrations or harmonics.
